# EUROPÄISCHE PATENTSCHRIFT

(11) **EP 0 542 765 B1**
(45) Veröffentlichungstag und Bekanntmachung des Hinweises auf die Patenterteilung: **04.05.1994**
(21) Anmeldenummer: 91912846.2
(22) Anmeldetag: 09.07.1991
(51) Int. Cl.: C23C 2/20

(54) **VORRICHTUNG ZUM ABBLASEN VON BESCHICHTUNGSMATERIAL BEI DER BESCHICHTUNG VON METALLBÄNDERN**
DEVICE FOR BLOWING OFF EXCESS COATING MATERIAL WHEN COATING METAL STRIP
DISPOSITIF D'ELIMINATION PAR AIR SOUFFLE DE MATERIAUX DE REVETEMENT LORS DU REVETEMENT DE BANDES METALLIQUES

(30) Priorität: 31.07.1990 DE 4024229
(43) Veröffentlichungstag der Anmeldung: 26.05.1993
(73) Patentinhaber: Thyssen Stahl Aktiengesellschaft, 47166 Duisburg (DE); PANNENBECKER, Heinrich, D-46569 Hünxe (DE); JABS, Ronald, D-47447 Moers (DE)
(72) Erfinder: PANNENBECKER, Heinrich, D-4224 Hünxe (DE); JABS, Ronald, D-4130 Moers 1 (DE); SCHMITZ, Heinrich, D-4220 Dinslaken (DE); DECHENE, Wulf, D-4000 Düsseldord-Angermund (DE); SPLITT, Manfred, D-5950 Finnentrop 1 (DE); HEILER, Hans-Joachim, D-4130 Moers (DE)
(74) Vertreter: Cohausz & Florack Patentanwälte
(86) Internationale Anmeldenummer: EP9101273
(87) Internationale Veröffentlichungsnummer: WO9202656

(56) Entgegenhaltungen:
- EP-A- 0 249 234
- FR-A- 2 093 359
- US-A- 3 941 086
- PATENT ABSTRACTS OF JAPAN, vol. 11, no. 361 (C-459)(2808), November 25, 1987; & JP-A-62 133 056
- PATENT ABSTRACTS OF JAPAN, vol. 4, no. 166 (C-31)(648), November 18, 1980; & JP-A-55 107 767

## Beschreibung

### Vorrichtung zum Abblasen von Beschichtungsmaterial bei der Beschichtung von Metallbändern

Die Erfindung betrifft eine Vorrichtung zum Abblasen von überflüssigem Beschichtungsmaterial, insbesondere von flüssigem Zink oder Aluminium, bei der Beschichtung von Metallbändern mit einer durch ein Abblasmedium beaufschlagbaren Abblasdüse, deren Düsenkörper an einem Grundkörper befestigt ist und deren gegeneinander verstellbare Düsenlippen einen sich in Querrichtung des Metallbandes erstreckenden Düsenspalt 10 ausbilden.

Eine solche Abblasvorrichtung ist aus der DE-OS 3619805 bekannt. Mittels einer solchen bekannten Abblasdüse wird beim Beschichten von Metallbändern das überschüssige Beschichtungsmittel, insbesondere Zink oder Aluminium, entlang der gesamten Breite des Metallbandes abgeblasen. Hierdurch ergibt sich eine gleichmäßige Auftragung des Beschichtungsmittels über die gesamte Bandbreite. Bei einer solchen bekannten Abblasvorrichtung weist die Abblasdüse entlang der Bandbreite einen Düsenspalt auf, welcher durch die Verstellung der Düsenlippen gegeneinander an die geforderten Abblasbedingungen abgepaßt werden kann. Darüber hinaus ist bei der bekannten Vorrichtung der Druck des Abblasmediums einstellbar, um auch hierüber möglichst optimale Abblasbedingungen zu schaffen.

Im praktischen Einsatz der bekannten Vorrichtung hat sich gezeigt, daß auf Grund der Bandwölbung oder Unebenheiten des Beschichtungsmaterials, ein gleichmäßiger Abblasvorgang nicht hinreichend möglich ist, da bei der bekannten Vorrichtung über die gesamte Breite des Düsenspaltes stets der gleiche Druck herrscht.

Daher liegt der Erfindung die Aufgabe zugrunde, eine Vorrichtung der eingangs genannten Art dahingehend zu verbessern, daß ein die Unebenheiten des zu beschichtenden Bandes berücksichtigender Abblasvorgang ermöglicht wird.

Diese Aufgabe wird erfindungsgemäß dadurch gelöst, daß die Abblasdüse als Düsenzeile ausgebildet ist, wobei in Bandquerrichtung mindestens zwei, getrennt mit einem Abblasmedium beaufschlagbare gegeneinander abgedichtete Teildüsen angeordnet sind, deren jeweilige Teildüsenspalte unter Ausbildung eines abschnittsweise zusammengesetzten Düsenspaltes aneinander angrenzen.

Die Erfindung zeichnet sich dadurch aus, daß die Abblasdüse als eine Düsenzeile mit einzelnen Teildüsen ausgebildet wird, wobei jede der Teildüsen mit unterschiedlichem Druck beaufschlagt werden kann, um somit das Druckprofil entlang der Breite des zu beschichtenden Bandes optimiert einstellen zu können. Hierdurch läßt sich die Vielfalt der Bearbeitungsmöglichkeiten deutlich erhöhen. Es ist beispielsweise auch denkbar, mit einer Düsenzeile zwei oder mehr verschiedene Bänder gleichzeitig zu bedüsen, wobei unterschiedliche Beschichtungsauflagen für die einzelnen Teilbänder erzielt werden können. Darüber hinaus zeichnet sich die erfindungsgemäße Lösung dadurch aus, daß ein sparsamerer Umgang mit dem zur Verfügung stehenden Abblasmedium erreicht wird, da an solchen Stellen, wo weniger Abblasmedium benötigt wird, eine entsprechende Reduzierung vorgenommen werden kann und nur diejenigen Teildüsen entsprechend höher beaufschlagt werden müssen, wo dies erforderlich ist. Durch gezielte Abschaltung der einzelnen Teildüsen kann eine variable Anpassung an die jeweilige Bandbreite erfolgen.

Eine bevorzugte Ausführungsform der Erfindung ist darin zu sehen, daß jede Teildüse aus einer ersten Düsenhälfte und einer zweiten Düsenhälfte besteht, die zwischen sich einen Kanal für das Abblasmedium einschließen, wobei der Kanal im Bereich des Düsenspaltes ausschließlich in der ersten Düsenhälfte ausgebildet ist und wobei dort die zweite Düsenhälfte an den beiden senkrecht zur Querrichtung des Metallbandes liegenden Seiten massiv ausgeführt sind, so daß bei sich in Bandquerrichtung durch Vertauschen von erster und zweiter Düsenhälfte abwechselnder Anordnung der Teildüsen die jeweils an die benachbarte erste Düsenhälfte angrenzende zweite Düsenhälfte mit der Fläche jeweils einer der massiv ausgeführten Seiten abdichtet.

Bei dieser Ausführungsform ergibt sich ein besonders einfacher geometrischer Aufbau, da für die gesamte Düsenzeile von denselben konstruktiven Grundeinheiten ausgegangen werden kann und diese nur entsprechend abwechselnd aneinander gereiht werden müssen. Der besondere Vorteil ist dabei darin zu sehen, daß durch die massive Ausbildung der zweiten Düsenhälfte diese gleichzeitig als Abdichtung gegen die benachbarten ersten Düsenhälften wirkt. Deswegen kann auf zusätzliche Abdichtelemente verzichtet werden.

Dadurch, daß die Stirnseiten der äußersten Teildüsen der Düsenzeile mit Abdichtplatten versehen sind, können auch die im Randbereich angeordneten Teildüsen separat von den anderen mit Druckluft beaufschlagt werden.

Darüber hinaus ist bei einer weiteren Ausgestaltung der Erfindung vorgesehen, daß entlang der Düsenzeile ein weiteres Düsenlippenpaar mit einem weiteren verstellbaren durchgehenden Düsenspalt angeordnet ist. Hierdurch ist gewährleistet, daß das zu beblasende Metallband einer Schlitzdüse mit exakt linienförmigem Spalt ausgesetzt ist, wobei jedoch entlang der Bandbreite die Druckbedingungen variabel einstellbar sind. Dies ermöglicht eine weitere Verbesserung der Abblasbedingungen.

Eine Umsetzung der durch die erste bzw. zweite Düsenhälfte gebildeten Druckbedingungen ohne nennenswerten Druckverlust in den durch das weitere Düsenlippenpaar gebildeten weiteren Düsenspalt ergibt sich, wenn eine Dichtung angeordnet ist, mittels der das weitere Düsenlippenpaar gegenüber den Teildüsen abgedichtet ist.

Die Erfindung wird im folgenden an Hand eines Ausführungsbeispieles näher erläutert.

Dabei zeigen
- Figur 1: eine perspektivische Ansicht einer erfindungsgemäßen Abblasvorrichtung,
- Figur 2: einen Schnitt entlang der Linie I-I in Figur 1,
- Figur 3: einen Schnitt entlang der Linie A-A in Figur 2 und
- Figur 4: einen Schnitt entlang der Linie B-B in Figur 2.

Die erfindungsgemäße Abblasvorrichtung besteht im wesentlichen aus einem Düsenkörper, welcher im rechten Teil von Figur 2 dargestellt ist und welcher mittels einer Befestigungsschraube 9 an einem Grundkörper 1 befestigt ist. Unterhalb der Befestigungsschraube 9 im Grundkörper 1 ist ein Druckluftanschluß 12 vorgesehen, welcher mit einem Druckluftkanal 16 in Verbindung steht und extern mit Druckluft beaufschlagt werden kann.

Der Druckluftkanal 16 erstreckt sich von dem Druckluftanschluß 12 bis hin zu einer Düsenspaltöffnung 10.

Der Druckluftkanal 16 wird dabei umschlossen von einer ersten Düsenhälfte 3 und einer zweiten Düsenhälfte 4, welche mittels Spannschrauben 5 miteinander verbunden sind.

Im Bereich des Düsenspaltes 10 erstreckt sich der Druckluftkanal 16 ausschließlich innerhalb der ersten Düsenhälfte, während die zweite Düsenhälfte 4 in diesem Bereich massiv ausgebildet ist.

Dabei weist die zweite Düsenhälfte 4 in ihrem massiven Bereich eine Schulter 4a auf, auf der sich eine Stellschraube 6 abstützt, welche in einem Gewinde in der ersten Düsenhälfte 3 einliegt. Durch die Drehung der Stellschraube 6 läßt sich die Breite der Düsenspaltöffnung 10 einstellen.

Die im Bereich der Düsenspaltöffnung 10 angeordneten Bereiche der ersten Düsenhälfte 3 und der zweite Düsenhälfte 4 wirken dabei in der Art eines Düsenlippenpaares zusammen.

Im Bereich außerhalb der Düsenspaltöffnung 10 ist ein weiteres Düsenlippenpaar 11 angeordnet, welches gegen die erste bzw. zweite Düsenhälfte 3 bzw. 4 mittels einer Dichtung 15 abgedichtet ist und mittels einer Stellschraube 14 im massiven Bereich der zweiten Düsenhälfte 4 befestigt ist. Das weitere Düsenlippenpaar 11 bildet an seiner Spitze einen weiteren Düsenspalt 13 aus, welcher durch Einstellung der Stellschraube 14 ebenfalls verstellbar ist.

Wie aus Figur 1 hervorgeht, wiederholt sich entlang der Breite des zu beschichtenden Metallbandes, welche sich in Richtung des Düsenspaltes 10 bzw. des weiteren Düsenspaltes 13 erstreckt, die Anordnung der in Figur 2 dargestellten Teildüsen 2. Die in Figur 2 dargestellten Teildüsen sind jedoch jeweils abwechselnd so zueinander versetzt, daß entlang der Düsenspaltöffnung stets eine erste Düsenhälfte an die zweite Düsenhälfte der benachbarten Teildüse angrenzen. Im Randbereich der so ausgebildeten Düsenzeile befinden sich Abdichtplatten 7 zur Abdichtung der beiden äußeren Teildüsen gegen den Umgebungsdruck.

Durch die Ausbildung des massiven Bereichs der jeweiligen zweiten Düsenhälften 4 ist gewährleistet, daß zwischen den im Mittelbereich angeordneten Teildüsen weitere Abdichtmittel nicht erforderlich sind. Vielmehr dichten die massiven Bereiche der zweiten Düsenhälften die ihnen benachbarten ersten Düsenhälften mit dem Kanal für das Druckmedium so ab, daß jede der Teildüsen 2 getrennt am Druckluftanschluß 12 mit einem Druckmedium beaufschlagt werden kann, ohne daß sich die Druckverhältnisse in den jeweils benachbarten Teildüsen dadurch ändern.

Bei der zeilenförmigen Anordnung der einzelnen Teildüsen entsteht der in Figur 3 dargestellte in der Art einer Rechteckfunktion ausgebildete Spalt 10, wobei die einzelnen Rechteckabschnitte um die Breite des Düsenspaltes 10 versetzt sind.

Demgegenüber ist der an der Spitze des weiteren Dichtlippenpaares 11 ausgebildete Druckluftspalt 13, wie in Figur 4 dargestelt ist, linear.

Durch die Ausgestaltung der Abblasvorrichtung als Düsenzeile mit durchgehendem Düsenspalt läßt sich in jedem Abblasabschnitt der Düsenspalt separat einstellen und der Druck des Abblasmediums getrennt regeln. Es ist so zum Beispiel möglich, über den gesamten Abblasbereich mit gleichem oder unterschiedlichem Abblasdruck entsprechend den Gegebenheiten des Beschichtungsmittels zu arbeiten.

Alternativ ist es auch möglich, bei nebeneinanderliegenden schmaleren Bändern mittels einer einzigen Abblasvorrichtung mehrere Bänder gleichzeitig zu bearbeiten, wobei die Abblasdrücke entsprechend unterschiedlich angepaßt eingestellt sind. Somit lassen sich verschiedene Beschichtungsauflagen gleichzeitig produzieren.

## Patentansprüche

1. Vorrichtung zum Abblasen von überflüssigem Beschichtungsmaterial, insbesondere von flüssigem Zink oder Aluminium, bei der Beschichtung von Metallbändern mit einer durch ein Abblasmedium beaufschlagbaren Abblasdüse, deren Düsenkörper (3,4) an einem Grundkörper (1) befestigt ist und deren gegeneinander verstellbare Düsenlippen einen sich in Querrichtung des Metallbandes erstreckenden Düsenspalt (10) ausbilden
**dadurch gekennzeichnet**, daß die Abblasdüse als Düsenzeile ausgebildet ist, wobei in Bandquerrichtung mindestens zwei, getrennt mit einem Abblasmedium beaufschlagbare gegeneinander abgedichtete Teildüsen (2) angeordnet sind, deren jeweilige Teildüsenspalte (10) unter Ausbildung eines abschnittsweise zusammengesetzten Düsenspaltes aneinander angrenzen.

2. Vorrichtung nach Anspruch 1,
**dadurch gekennzeichnet**, daß jede Teildüse (2) aus einer ersten Düsenhälfte (3) und einer zweiten Düsenhälfte (4) besteht, die zwischen sich einen Kanal (16) für das Abblasmedium einschließen, wobei der Kanal (16) im Bereich des Düsenspaltes (10) ausschließlich in der ersten Düsenhälfte (3) ausgebildet ist und wobei dort die zweite Düsenhälfte (4) an den beiden senkrecht zur Querrichtung des Metallbandes liegenden Seiten massiv ausgeführt ist, so daß bei sich in Bandquerrichtung durch Vertauschen von erster und zweiter Düsenhälfte abwechselnder Anordnung der Teildüsen (2) die jeweils an die benachbarte erste Düsenhälfte (3) angrenzende zweite Düsenhälfte (4) mit der Fläche jeweils einer der massiv ausgeführten Seiten abdichtet.

3. Vorrichtung nach Anspruch 1 oder 2,
**dadurch gekennzeichnet**, daß die Stirnseiten der äußersten Teildüsen (2) mit Abdichtplatten (7) versehen sind.

4. Vorrichtung nach einem der Ansprüche 1 bis 3,
**dadurch gekennzeichnet**, daß entlang der Düsenzeile parallel zum Düsenspalt (10) ein weiteres Düsenlippenpaar (11) mit einem weiteren verstellbaren durchgehenden Düsenspalt (13) angeordnet ist.

5. Vorrichtung nach Anspruch 4,
**dadurch gekennzeichnet**, daß eine Dichtung (15) angeordnet ist, mittels der das weitere Düsenlippenpaar (11) gegenüber der Düsenzeile abdichtbar ist.

## Claims

1. A device for blowing off excess coating material, more particularly liquid zinc or aluminium, in the coating of metal strips, having a blowing-off nozzle which can be operated by a blowing-off medium and whose nozzle body (3, 4) is attached to a base body (1) and whose mutually adjustable nozzle lips form a nozzle orifice (10) extending in the transverse direction of the metal strip, characterized in that the blowing-off nozzle takes the form of a line of nozzles, at least two component nozzles (2) sealed in relation to one another and separately operable by a blowing-off medium being disposed in the transverse direction of the strip, their orifices (10) adjoining one another to form an orifice made up in sections.

2. A device according to claim 1, characterized in that each component nozzle (2) consists of a first nozzle half (3) and a second nozzle half (4) enclosing between themselves a channel (16) for the blowing-off medium, the channel (16) being provided exclusively in the first nozzle half (3) in the zone of the nozzle orifice (10), while at that place the second nozzle half (4) is constructed solid on the two sides lying perpendicularly to the transverse direction of the metal strip, so that when the component nozzles (2) are disposed alternately in the transverse direction of the strip by the interchanging of the first and the second nozzle halves, each second nozzle half (4) adjoining the adjacent first nozzle half (3) creates a seal with the face of one of the solid sides.

3. A device according to claims 1 or 2, characterized in that the end faces of the outermost component nozzles (2) have sealing plates (7).

4. A device according to one of claims 1 to 3, characterized in that a further pair of nozzle lips (11) having a further adjustable continuous nozzle orifice (13) is disposed parallel with the nozzle orifice (10) along the line of nozzles.

5. A device according to claim 4, characterized in that a seal (15) is provided by means of which the further pair of nozzle lips (11) can be sealed off from the line of nozzles.

## Revendications

1. Dispositif pour éliminer par soufflage une matière de revêtement excédentaire, en particulier du zinc ou de l'aluminium liquide, lors du revêtement de bandes métalliques, qui comprend une buse de soufflage pouvant être alimentée en milieu de soufflage, dont le corps de buse (3, 4) est fixé à un élément de base (1) et dont les lèvres de buse, réglables l'une par rapport à l'autre, forment une fente (10) de buse qui s'étend dans la direction transversale de la bande métallique, caractérisé en ce que la buse de soufflage est réalisée sous la forme d'une rangée de buses, au moins deux buses partielles (2), isolées l'une de l'autre, qui peuvent être alimentées séparément en milieu de soufflage, étant disposées dans la direction transversale de la bande, et les fentes (10) des buses partielles étant adjacentes entre elles en formant une fente de buse composée par segments.

2. Dispositif selon la revendication 1, caractérisé en ce que chaque buse partielle (2) est composée d'une première demi-buse (3) et d'une deuxième demi-buse (4) qui enferment entre elles un canal (16) pour le milieu de soufflage, le canal (16) étant formé exclusivement dans la première demi-buse (3) dans la région de la fente (10) de buse, et la deuxième demi-buse (4) étant de forme pleine sur les deux faces perpendiculaires à la direction transversale de la bande métallique, de sorte qu'avec une disposition alternée des buses partielles (2) dans la direction transversale de la bande, réalisée par permutation des première et deuxième demi-buses, la deuxième demi-buse (4) qui est adjacente à la première demi-buse (1) voisine forme une fermeture étanche avec la surface d'une des faces de configuration pleine.

3. Dispositif selon la revendication 1 ou 2, caractérisé en ce que les faces frontales des buses partielles (2) extrêmes extérieures sont munies de plaques d'étanchéité (7).

4. Dispositif selon une des revendications 1 à 3, caractérisé en ce qu'une paire additionnelle (11) de lèvres de buse présentant une fente (13) de buse continue réglable est disposée le long de la rangée de buses, parallèlement à la fente (10) de buse.

5. Dispositif selon la revendication 4, caractérisé en ce qu'il est prévu une garniture d'étanchéité (15) au moyen de laquelle la paire additionnelle (11) de lèvres de buse peut être montée à joint étanche par rapport à la rangée de buses.
